# FASCICULE DE BREVET EUROPEEN

(11) **EP 0 968 350 B1**
(45) Date de publication et mention de la délivrance du brevet: **16.01.2002**
(21) Numéro de dépôt: 98902929.3
(22) Date de dépôt: 26.02.1998
(51) Int. Cl.: E05F 15/14

(54) **DISPOSITIF D'ENTRAINEMENT POUR MOUVEMENT EN SENS OPPOSE OU CONTRAROTATIF**
ANTRIEBSVORRICHTUNG FÜR EINE GEGENSINNIGE BEWEGUNG ODER EIN ENTGEGENGESETZTES UMLAUFEN
DRIVING DEVICE FOR OPPOSITE OR COUNTER ROTATING MOTION

(30) Priorité: 18.03.1997 CH 64697
(43) Date de publication de la demande: 05.01.2000
(73) Titulaire: Affolter, William, 2800 Delémont (CH)
(72) Inventeur: Affolter, William, 2800 Delémont (CH)
(74) Mandataire: Dietlin, Henri (CH)
(86) Numéro de dépôt international: CH9800078
(87) Numéro de publication internationale: WO9841722

(56) Documents cités:
- EP-A- 0 075 268
- FR-A- 2 635 813
- US-A- 2 599 747
- US-A- 4 133 364
- US-A- 4 475 312
- US-A- 5 111 549

## Description

La présente invention concerne un dispositif d'entraînement pour mouvement en sens opposé ou contrarotatif, susceptible d'application dans différents domaines de l'industrie, notamment pour la commande des portes d'ascenseur, mais aussi valable pour des portes de bâtiment, de véhicules et en général pour toute porte à deux vantaux à ouverture centrale par coulissement des deux vantaux dans des sens opposés, ceux-ci pouvant décrire une trajectoire droite, courbe ou combinée quelconque.

On connaît différents dispositifs de ce genre, ils comprennent des bras et des articulations qui rarement arrivent à être centrés avec le centre géométrique de courbure de la trajectoire, le cas typique étant l'arc de cercle, limitant les possibilités d'ouverture du mécanisme et encore la plupart du temps ces dispositifs ont besoin d'un système de traction qui prend un volume considérable et qui limite leurs applications quand l'espace disponible n'est pas suffisant.

On connaît un mécanisme de ce genre, commercialisé par la société SELCOM SpA, Vedole-Colorno (Italie), qui comporte deux transmissions à courroies entraînant chacune le bras de commande d'un vantail de la porte d'un ascenseur à cabine circulaire. Les deux transmissions sont disposées dans un même plan vertical qui est parallèle à la corde de l'arc d'ouverture de la porte. Chaque courroie est connectée à une douille qui glisse le long du bras correspondant au cours du pivotement de celui-ci, de sorte que le bras de levier de la douille par rapport au centre de pivotement du bras de commande est variable, et surtout que cette vitesse est maximale quand les vantaux atteignent ou quittent la position fermée. Un autre inconvénient est que ce mécanisme ne permet pas un grand angle d'ouverture de la porte. En pratique, cet angle est limité à environ 80°. De ce fait, dans une cabine d'ascenseur circulaire, qui est généralement une cabine de petite taille, la largeur de l'ouverture de la porte est nettement plus petite que la largeur intérieure de cabine. Dans certains cas, ceci peut empêcher l'accès de cet ascenseur à des personnes handicapées circulant en fauteuil roulant. D'autre part la disposition verticale des transmissions à courroies est encombrante et peut nécessiter une surélévation du sommet de la cage d'ascenseur.

La publication Patent Abstracts of Japan, Vol.2 No 83 (M-78) montre un mécanisme de commande de portes de ce genre où chaque vantail est entraîné au moyen de plusieurs leviers articulés les uns aux autres et disposés dans un plan vertical du côté extérieur de la porte, à partir d'une roue de poulie commune disposée verticalement au-dessous du plafond d'une cabine cylindrique d'ascenseur. Ce système présente des inconvénients analogues à ceux du mécanisme décrit plus haut.

La demande de brevet européen No93924493.5 au nom de Renolift Otis S.A. concerne un mécanisme de commande dont chaque bras de commande est associé à une transmission secondaire ayant un organe souple de traction qui passe sur deux roues à axes verticaux et qui est connecté par une articulation à un point déterminé du bras, une première des dites roues étant entraînée par le moteur au moyen d'une transmission primaire.

Le document US-A-4 475 312 présente une structure guide pour le montage d'une porte composé d'une porte, d'une chaîne sans fin accouplée à la porte, et un mécanisme de conduite pour diriger la chaîne qui va produire le mouvement de la porte entre les positions d'ouverture et de fermeture. La structure guide inclus un corps métallique allongé pour recevoir les maillons de la chaîne et un guide plastique positionné à l'intérieur de ce corps métallique de façon que l'engagement de la chaîne en assure un mouvement doux et silencieux sans contact entre les pièces métalliques. Ce dispositif est prévu pour le montage d'une seule porte et ne permet pas de déplacements concentriques c'est-à-dire centrés.

Le but de la présente invention est de remédier à ces inconvénients et de présenter un dispositif basé sur un principe simple, applicable à tous les types de chaînes, courroies, câbles ou autres, façonnable selon nécessité, qui s'adapte à tout mouvement linéaire, courbe ou combiné, qui est d'une précision millimétrique, qui donne une ouverture maximale (jusqu'à 94% du diamètre), de fonctionnement silencieux, autolubrifiant, pratiquement sans usure, sans besoin d'entretien, avec une motorisation minimale et de fabrication très avantageuse.

Le dispositif objet de l'invention comprend un rail de roulage qui collabore avec des palets de roulement supportant les vantaux, un moteur entraînant une roue motrice, un élément de traction et des glissières caractérisé en ce que l'élément de traction est un élément longiligne sans fin retenu dans une rainure pratiquée dans les glissières réalisées en matière autolubrifiante, adjacentes l'une par rapport à l'autre et par rapport au rail de roulage qui collabore avec les palets de roulement solidaires de l'organe de traction longiligne, entraînée par le mouvement de la roue motrice. Les glissières pouvant être dans un même plan, ce qui permet d'utiliser une chaîne standard du commerce ou bien superposées, avec l'avantage d'avoir le deux le même rayon de courbure.

Dans un mode d'exécution préférentiel, les glissières ainsi que les palets de roulement sont en polyéthylène, les glissières peuvent décrire une trajectoire courbe tell qu'un arc de cercle, une ligne droite ou une combinaison des deux. Pour l'organe de traction on pourra utiliser une chaîne standard, mais il sera aussi possible de profiter de l'existence de chaînes spéciales à axes débordants qui permettent de se courber sur un axe perpendiculaire au sens du mouvement et éventuellement d'autres éléments tels que courroies ou câbles. Quand il s'agit de déplacer des charges lourdes on se servira de préférence d'un système avec double rail de roulage. Le dispositif pourra être monté sur plafond ou sous plancher.

Ce dispositif présente l'avantage d'être basé sur un principe versatile, de manière qu'il est réalisé avec des éléments que l'on trouve toujours sur le marché et qui peuvent être modifiés en fonction des besoins. Ce dispositif représente un système compact qui utilise un espace minimum pour l'entraînement du mouvement. En raison de cette compacité du système, la distance entre le vantail de la porte et le plafond peut être réduite jusqu'à 50 mm.

Le dessin représente, à titre d'exemple, deux formes de réalisation du dispositif objet de l'invention.

Dans le dessin :
la figure 1 montre une vue de côté d'une première forme de réalisation du dispositif avec les glissières dans un même plan et ou le rail et les palets de roulement n'ont pas été représentés,
la figure 2 correspond à une vue de dessus du dispositif de la figure 1,
la figure 3 montre une deuxième forme de réalisation du dispositif, dans laquelle les deux glissières sont superposées, le rail et les palets n'étant également pas représentés,
la figure 4 est une vue de dessus du dispositif de la figure 3, et
la figure 5 nous montre une coupe selon la ligne V-V de la figure 2, dans laquelle ont été rajoutés tous les éléments nécessaires pour illustrer la manière dont est accroché un vantail de porte.

Dans une forme de réalisation préférée représentée dans les figures 1 et 2 on peut voir depuis différents angles les glissières 1 collaborer avec l'élément longiligne sans fin, en l'occurrence une chaîne 2 qui est entraînée dans son mouvement par une roue motrice ou pignon d'entraînement 3 avec le concours d'un moteur 4. La chaîne 2 tourne autour de deux pignons de renvoi 5 et maintient sa tension par la présence d'un pignon tendeur 6.

Dans une autre forme de réalisation représentée dans les figures 3 et 4, les glissières 11 sont superposées. Cela a comme avantage que les rayons de courbure des deux glissières sont égaux. En revanche, l'élément longiligne dans ce cas est une chaîne spécial 21 à axes débordants qui peut aussi se courber selon un plan tangentiel aux glissières 11. Le reste des éléments de cette configuration, à savoir pignon d'entraînement 31, moteur 41, pignons de renvoi 51 et pignon tendeur 61, jouent le même rôle que celui défini dans la première forme de réalisation décrite.

Un détail du dispositif pour la commande d'une porte est représenté dans la figure 5. Il nous montre, selon la forme de réalisation préférée la façon dont la chaîne 2 est solidaire des deux palets de roulement 7. Pour des raisons de simplification on n'a représenté qu'un palet dans la figure 5. Les palets 7 se déplacent en sens opposé en roulant sur un rail 8 situé à côté des glissières 1. Ces palets de roulement collaborent avec un élément de fixation 9 qui fait l'assemblage avec le vantail 10 de la porte qui sera entraîné par le mouvement. Dans la figure 5 il s'agit de vantaux suspendus, mais dans une autre forme de réalisation, on peut envisager des vantaux portés par des palets de roulement placés en bas du vantail.

La chaîne présente un renforcement qui l'empêche de sortir de la rainure des glissières, elle doit être introduite par un latéral et reste à l'intérieur de la rainure pendant toute la durée de son travail.

Dans les exemples qu'on vient de traiter les glissières décrivent des arcs de cercle, mais il est tout à fait envisageable une autre forme de réalisation dans laquelle les glissières tout en restant adjacentes pourraient décrire une ligne droite et même former un angle au milieu.

## Revendications

1. Dispositif d'entraînement pour mouvement à sens opposé ou contrarotatif pour portes à deux vantaux comprenant un rail de roulage qui collabore avec des palets de roulement supportant les vantaux, un moteur entraînant une roue motrice, un élément de traction et des glissières **caractérisé en ce que** l'élément de traction (2,21) est un élément longiligne sans fin retenu dans une rainure pratiquée dans les glissières(1,11) réalisées en matière autolubrifiante, adjacentes l'une par rapport à l'autre et par rapport au rail de roulage(8) qui collabore avec les palets de roulement(7) solidaires de l'organe de traction longiligne (2,21), entraîné par le mouvement de la roue motrice (3,31).

2. Dispositif d'entraînement selon la revendication 1, **caractérisé en ce que** les glissières (1,11) sont en polyéthylène.

3. Dispositif d'entraînement selon la revendication 1, **caractérisé en ce que** les palets de roulement(7) sont en polyéthylène.

4. Dispositif d'entraînement selon la revendication 1, **caractérisé en ce que** les glissières (1,11) décrivent un arc de cercle.

5. Dispositif d'entraînement selon la revendication 1, **caractérisé en ce que** les glissières (1,11) décrivent une ligne droite.

6. Dispositif d'entraînement selon la revendication 5, **caractérisé en ce que** les glissières (1,11) forment un angle.

7. Dispositif d'entraînement selon la revendication 1, **caractérisé en ce que** l'organe de traction longiligne (2,21) guidé à l'intérieur de la rainure de la glissière (1,11) est une chaîne, une courroie ou un câble.

8. Dispositif d'entraînement selon la revendication 1, **caractérisé en ce qu'**il comprend un double rail de roulage (8) spécialement adapté pour des charges lourdes.

9. Dispositif d'entraînement selon la revendication 1, **caractérisé en ce que** les vantaux (10) sont suspendus aux palets de roulement (7).

10. Dispositif d'entraînement selon la revendication 1, **caractérisé en ce que** les vantaux (10) sont portés par les palets de roulement (7).

## Patentansprüche

1. Antriebssystem für gegenläufige Bewegung oder Gegenlaufsystem für zweiflüglige Türen mit einer Rollschiene, die mit Rollscheiben zusammenarbeitet, die die Flügel tragen, einem Motor fürden Antrieb eines Rades, einem Zugelement und Gleitschienen, **dadurch gekennzeichnet, dass** das Zugelement (2, 21) ein langgestrecktes endloses Element ist, das in einer Rille geführt wird, die in den Gleitschienen (1, 11) vorgesehen ist, aus selbstschmierendem Material, aneinander und an die Rollschiene (8) anliegend, die mit den Rollscheiben (7) zusammenarbeitet, die mit dem langgestreckten Zugelement (2, 21) verbunden sind, das von dem Antriebsrad (3, 31) angetrieben wird.

2. Antriebssystem nach Anspruch 1, **dadurch gekennzeichnet, dass** die Gleitschienen (1, 11) aus Polyethylen sind.

3. Antriebssystem nach Anspruch 1, **dadurch gekennzeichnet, dass** die Rollscheiben (7) aus Polyethylen sind.

4. Antriebssystem nach Anspruch 1, **dadurch gekennzeichnet, dass** die Gleitschienen (1, 11) kreisbogenförmig sind.

5. Antriebssystem nach Anspruch 1, **dadurch gekennzeichnet, dass** die Gleitschienen (1, 11) geradlinig sind.

6. Antriebssystem nach Anspruch 5, **dadurch gekennzeichnet, dass** die Gleitschienen (1, 11) winkelförmig sind.

7. Antriebssystem nach Anspruch 1, **dadurch gekennzeichnet, dass** das in der Rille der Gleitschiene (1, 11) geführte langgestreckte Zugelement (2, 21) eine Kette, ein Riemen oder ein Kabel ist.

8. Antriebssystem nach Anspruch 1, **dadurch gekennzeichnet, dass** es eine doppelte Rollschiene (8) enthält, die besonders für schwere Lasten geeignet ist.

9. Antriebssystem nach Anspruch 1, **dadurch gekennzeichnet, dass** die Flügel (10) an den Rollscheiben (7) aufgehängt sind.

10. Antriebssystem nach Anspruch 1, **dadurch gekennzeichnet, dass** die Flügel (10) von den Rollscheiben (7) getragen werden.

## Claims

1. Drive device for opposite or counter-rotating movement of doors with two leaves comprising a running rail which works in conjunction with roller discs supporting the door leaves, a motor driving a drive wheel, a traction element and slides, **characterised in that** the traction element (2, 21) is a long endless element held in a groove provided in the slides (1, 11) which are made of a self-lubricating material and are adjacent to each other and in relation to the running rail (8) which works in conjunction with the roller discs (7) which are integral with the long traction element (2, 21), driven by movement of the drive wheel (3, 31).

2. Drive device as per claim 1, **characterised in that** the slides (1, 11) are made of polyethylene.

3. Drive device as per claim 1, **characterised in that** the roller discs (7) are made of polyethylene.

4. Drive device as per claim 1, **characterised in that** the slides (1, 11) describe the arc of a circle.

5. Drive device as per claim 1, **characterised in that** the slides (1, 11) describe a straight line.

6. Drive device as per claim 5, **characterised in that** the slides (1, 11) form an angle.

7. Drive device as per claim 1, **characterised in that** the long traction element (2, 21) guided inside the groove in the slide (1, 11) is a chain, belt or cable.

8. Drive device as per claim 1, **characterised in that** it comprises a double running rail (8) specially adapted for heavy loads.

9. Drive device as per claim 1, **characterised in that** the door leaves (10) are suspended from the roller discs (7).

10. Drive device as per claim 1, **characterised in that** the door leaves (10) are supported by the roller discs (7).
